# EUROPÄISCHE PATENTSCHRIFT

(11) **EP 0 075 650 B1**
(45) Veröffentlichungstag und Bekanntmachung des Hinweises auf die Patenterteilung: **20.03.1985**
(21) Anmeldenummer: 82104664.6
(22) Anmeldetag: 27.05.1982
(51) Int. Cl.: D06B 3/26

(54) **Vorrichtung zur Nassbehandlung einer strangförmigen Textilgut-Warenbahn**
Apparatus for the wet treatment of textile sheet materials in tow form
Installation de traitement au mouillé pour bandes de matières textiles en boyaux

(30) Priorität: 29.09.1981 DE 3138672
(43) Veröffentlichungstag der Anmeldung: 06.04.1983
(73) Patentinhaber: Brückner Apparatebau GmbH, D-64711 Erbach (DE)
(72) Erfinder: Koch, Werner, D-6948 Wald-Michelbach 1 (DE)
(74) Vertreter: Tetzner, Volkmar, Dr.-Ing. Dr. jur.

## Beschreibung

Die Erfindung betrifft eine Vorrichtung entsprechend dem Oberbegriff des Patentanspruches.

Eine Vorrichtung dieser Art ist bereits durch die US-A Nr. 3875769 bekannt. Sie enthält eine für alle Kammern gemeinsame Transportwalze sowie eine der Anzahl der Kammern entsprechende Zahl von verstellbaren Andrückwalzen. In den Kammern angeordnete Füllstands-Überwachungseinrichtungen geben ein Signal, wenn die in der betreffenden Kammer vorhandene Warenbahnmenge unter einen vorbestimmten Wert sinkt. In diesem Falle wird die zugehörige Andrückwalze gegenüber der angetriebenen Transportwalze gesenkt, so dass die Warenbahn zunächst nicht mehr aus der unterbelegten Kammer in die nächste Kammer gefördert wird. Erreicht auf diese Weise die genannte Kammer wieder ihren normalen Füllstand, so wird die Andrückwalze angehoben und der Weitertransport der Warenbahn in die nächste Kammer wieder aufgenommen.

Die bei dieser bekannten Vorrichtung vorhandene Steuerung versagt jedoch, wenn eine einzelne Kammer aus irgendwelchen Gründen einen zu hohen Füllstand erreicht.

Der Erfindung liegt daher die Aufgabe zugrunde, eine Vorrichtung der im Oberbegriff des Anspruches 1 vorausgesetzten Art so auszubilden, dass sowohl bei Überfüllung als auch bei Unterfüllung der einzelnen Kammern eine sinnvolle Steuerung des Transports der Warenbahn gewährleistet ist.

Diese Aufgabe wird erfindungsgemäss durch die kennzeichnenden Merkmale des Anspruches 1 gelöst.

Ein Ausführungsbeispiel der Erfindung ist in der Zeichnung veranschaulicht. Es zeigen
Fig. 1 eine Perspektivansicht einer in ihrem Grundaufbau bekannten Nassbehandlungsvorrichtung,
Fig. 2 einen Schnitt durch eine erfindungsgemäss gestaltete Vorrichtung.

Fig. zeigt eine in ihrem Grundaufbau bekannte Vorrichtung 1 zur Nassbehandlung einer strangförmigen textilen Warenbahn zu, die in Richtung der Pfeile 3 etwa schraubenlinienförmig durch Kammern 4 bis 11 transportiert wird. Die einzelnen Kammern sind stiefelförmig ausgebildet und mit einem konkav gewölbten Boden (z.B. 4a) versehen. Jede dieser Kammern ist in ihrem unteren Teil (z.B. 4b) mit Flotte 12 gefüllt, während der obere Teil (z.B. 4c) einen Verweilabschnitt bildet, in dem die zulaufende Warenbahn 2 eine Zeitlang verweilt, ehe sie in die Flotte 2 gelangt.

Oberhalb des Bereiches (z.B. 4d), in dem die Warenbahn 2 aus der Kammer austritt, befindet sich eine allen Kammern gemeinsame Transportwalze 13 sowie den einzelnen Kammern zugeordnete Andrückwalzen 14a bis 14h.

Weiterhin ist zum Transport der Warenbahn 2 eine Haspel 15 sowie ein schwenkbarer Faltenleger 16 vorgesehen.

Zur Ermittlung des Warenfüllstandes in den einzelnen Kammern sind Füllstandselemente 17 und 18 vorgesehen.

Fig. 2 veranschaulicht die erfindungsgemässe Ausgestaltung einer solchen Nassbehandlungsvorrichtung. Für gleiche Teile sind dabei jeweils dieselben Bezugszeichen wie in Fig. 1 gewählt. Dargestellt ist nur die erste Kammer 4.

Bei diesem Ausführungsbeispiel sind oberhalb des Bereiches 4d, in dem die Warenbahn 2 die Flotte 12 verlässt, zwei angetriebene Transportwalzen 47, 49 vorgesehen, die für alle Kammern gemeinsam sind und eine unterschiedliche Fördergeschwindigkeit aufweisen.

Weiterhin ist für jede Kammer eine nicht angetriebene Andrückwalze 48 vorgesehen, die in einer Schwenkhalterung 50 derart gehaltert ist, dass sie in Richtung des Doppelpfeiles 51 an einem Schwenkarm 52 um eine ortsfeste Schwenkachse 53 entweder gegen die Transportwalze 47 oder gegen die Transportwalze 49 geschwenkt werden kann.

Die Betätigung der Schwenkhalterung 50 erfolgt über einen Hebel 54 durch die Kolbenstange 55 eines Zylinders 56, der steuerungsmässig mit den Füllstandselementen 17 und 18 verbunden ist.

Je nach der Stellung, in der sich die Andrückwalze 48 befindet, wird die Warenbahn 2 entweder von der schneller laufenden Transportwalze 47 oder von der langsamer laufenden Transportwalze 49 angetrieben. Dadurch kann die in der betreffenden Kammer (z.B. 4) befindliche Warenmenge in Abhängigkeit vom Signal der Füllstandselemente 17 bzw. 18 optimal gesteuert werden.

Wird beispielsweise auf der Zulaufseite eine zu grosse Warenmenge festgestellt, spricht also das Füllstandselement 17 an, so wird die Andrückwalze 48 durch den Zylinder 56 an die langsamer laufende Transportwalze 59 angedrückt, womit die Zuförderung von Ware zu der überfüllten Kammer gedrosselt wird. Gleichzeitig kann eventuell die Fördergeschwindigkeit der Warenbahn in der nächsten Kammer heraufgesetzt werden.

Sinkt dagegen im Einlaufteil der betrachteten Kammer der Warenvorrat so weit, dass das Füllstandselement 18 anspricht, so wird die Andrückwalze 48 in Berührung mit der schneller laufenden Transportwalze 47 gebracht, so dass der unterbelegten Kammer in verstärktem Masse Ware zugeführt wird.

## Patentansprüche

1. Vorrichtung zur Nassbehandlung einer strangförmigen textilen Warenbahn (2), enthaltend
a) mehrere von der Warenbahn nacheinander durchlaufene Kammern (4 bis 11),
b) die Warenbahn von Kammer zu Kammer fördernde, angetriebene Transportwalzen (47, 49)
c) den einzelnen Kammern (4 bis 11) zugeordnete, zwischen zwei Stellungen verstellbare, nicht angetriebene Andrückwalzen (48),
d) Einrichtungen (17, 18) zur Überwachung des Füllstandes der einzelnen Kammern und zur Steuerung der zugehörigen Andrückwalzen (48) in Abhängigkeit vom Füllstand, gekennzeichnet durch folgende Merkmale:
e) es sind zwei angetriebene Transportwalzen (47, 49) mit unterschiedlicher Fördergeschwindigkeit vorgesehen,
f) in der durch Ansprechen eines Maximalfüllstandselementes (17) bewirkten ersten Stellung der Andrückwalze (48) wird die Warenbahn (2) von der einen Transportwalze (z. B. 49) und in der durch Ansprechen eines Minimalfüllstandselementes (18) bewirkten zweiten Stellung von der anderen Transprotwalze (z.B. 47) angetrieben.

2. Vorrichtung nach Anspruch 1, dadurch gekennzeichnet, dass die beiden angetriebenen Transportwalzen (47, 49) für alle Kammern (4 bis 11) der Vorrichtung gemeinsam sind.

## Claims

1. Apparatus for wet treatment of a length of textile material (2) in hank form, comprising
a) a plurality of chambers (4 to 11) through which the material may pass in succession,
b) driven transport rollers (47, 49) for transporting said material from chamber to chamber,
c) non-driven pressure rollers (48) provided for the several chambers (4 to 11 ) and being movable between two positions,
d) means (17, 18) for monitoring the quantity of material contained in the individual chambers and for controlling the corresponding pressure roller (48) dependent from the quantity of material,
characterised by the following features
e) two driven transport rollers (47, 49) with different transport speed are provided,
f) in the first position of the pressure roller (48) caused by response of maximum quantity sensor (17) the material (2) is transported by one transport roller (e.g. 49), whereas in the second position caused by response of a minimum quantity sensor (18) the material is transported by the other transport roller (e.g. 47).

2. An apparatus according Claim 1, characterised in that all chambers (4 to 11) are provided with two common driven transport rollers (47,49).

## Revendications

1. Installation de traitement au mouillé d'une bande (2) de matière textile en boyau ou en écheveau, comprenant
a) plusieurs chambres (4 à 11) dans lesquelles la bande de matière passe successivement,
b) des cylindres transporteurs commandés (47, 49) qui transfèrent la bande de matière d'une chambre à l'autre,
c) des cylindres presseurs non commandés (48) qui sont attribués à chacune des chambres (4 à 11 ) et qui sont déplaçables entre deux positions,
d) des dispositifs (17, 18) de contrôle du niveau de remplissage des différentes chambres et de commande des cylindres presseurs correspondants (48), en fonction du niveau de remplissage, caractérisé par les particularités suivantes
e) deux cylindres transporteurs commandés (47, 49) sont prévus, leurs vitesses de transfert étant différentes,
f) lorsque le cylindre presseur (48) se trouve dans une première position, dans laquelle il a été mis en réponse à un élément (17) décelant le niveau de remplissage maximal, la bande de matière (2) est entraînée par l'un des cylindres transporteurs (par exemple 49) et, lorsque le cylindre presseur (48) se trouve à une seconde position dans laquelle il a été mis en réponse à un élément (18) décelant le niveau de remplissage minimal, la bande de matière est entraînée par l'autre cylindre transporteur (par exemple 47).

2. Installation selon la revendication 1, caractérisée en ce que les deux cylindres transproteurs commandés (47, 49) sont communs à toutes les chambres (4 à 11) de cette installation.
